# EUROPÄISCHE PATENTSCHRIFT

(11) **EP 3 227 872 B1**
(45) Veröffentlichungstag und Bekanntmachung des Hinweises auf die Patenterteilung: **27.01.2021**
(21) Anmeldenummer: 15802155.0
(22) Anmeldetag: 02.12.2015
(51) Int. Cl.: G08B 5/38

(54) **ALARMBLITZLEUCHTE FÜR EINE GEFAHRENMELDEANLAGE MIT EINEM FLÄCHIGLEUCHTENDEN DÜNNSCHICHTBAUELEMENT AUS ORGANISCHEN HALBLEITENDEN MATERIALIEN (OLED)**
ALARM FLASHING LIGHT FOR AN ALARM SYSTEM WITH A PLANAR LUMINUOUS THIN-FILM COMPONENT OF ORGANIC SEMICONDUCTING MATERIALS (OLED)
FEU CLIGNOTANT D'ALARME POUR UN SYSTEME D'ALARME AVEC UN MODULE LUMINEUX PLANAIRE DE FILM MINCE DE MATÉRIAUX SEMI-CONDUCTEURS ORGANIQUES (OLED)

(30) Priorität: 02.12.2014 DE 102014224643
(43) Veröffentlichungstag der Anmeldung: 11.10.2017
(73) Patentinhaber: Siemens Schweiz AG, 8047 Zürich (CH)
(72) Erfinder: EBNER, Harald, 6340 Baar (CH); KONRAD, Hilmar, 6340 Baar (CH)
(74) Vertreter: Maier, Daniel Oliver
(86) Internationale Anmeldenummer: PCT/EP2015/078308
(87) Internationale Veröffentlichungsnummer: WO 2016/087492

(56) Entgegenhaltungen:
- EP-A1- 1 865 484
- EP-A2- 1 804 270
- WO-A1-2014/001046
- DE-A1- 10 239 347
- US-A1- 2007 035 255
- US-A1- 2008 204 267

## Beschreibung

Alarmblitzleuchte für eine Gefahrenmeldeanlage mit einem flächigleuchtenden Dünnschichtbauelement aus organischen halbleitenden Materialien (OLED).

Die Erfindung betrifft eine Alarmblitzleuchte für eine Gefahrenmeldeanlage. Die Alarmblitzleuchte weist eine Blitzlichtquelle für die optische Alarmierung im Gefahrenfall, einen Energiespeicher zur Speicherung elektrischer Energie, ein Schaltelement sowie eine Steuereinheit zur Freigabe der gespeicherten elektrischen Energie vom Energiespeicher über das Schaltelement an die Blitzlichtquelle auf. Sie umfasst zudem ein Gehäuse mit einer gehäuseseitigen, vorzugsweise ebenen Befestigungsfläche zur direkten Wand- oder Deckenmontage oder zur vorzugsweise lösbaren Befestigung an einem Sockel zur mittelbaren Wand- oder Deckenmontage. Die Blitzlichtquelle ist ein flächigleuchtendes Dünnschichtbauelement aus organischen halbleitenden Materialien (OLED). Das flächigleuchtende Dünnschichtbauelement ist am Gehäuse angebracht. Das von der Blitzlichtquelle ausgesendete Licht ist dabei für das menschliche Auge sichtbar.

Weiterhin betrifft die Erfindung eine (erste) Gefahrenmeldeanlage, welche eine Gefahrenmeldezentrale, eine daran angeschlossene Melderlinie und eine Mehrzahl von an der Melderlinie angeschlossenen derartigen Alarmblitzleuchten aufweist. Sie betrifft zudem eine (zweite) Gefahrenmeldeanlage mit einer funkgestützten Gefahrenmeldezentrale und mit einer Mehrzahl über Funk an der Gefahrenmeldezentrale angemeldeter derartiger Alarmblitzleuchten.

Alarmblitzleuchten der beschriebenen Art werden oft in Kombination mit einem akustischen Alarmgeber verwendet, wobei solche kombinierte akustisch/optische Alarmgeber als "Sounder-Beacon", oder auf Deutsch "Blitzsummer" bezeichnet werden. Derartige Alarmblitzleuchten bzw. akustisch/optische Alarmgeber werden vorzugsweise an der Wand oder an der Decke montiert. Weiterhin sind Kombinationen aus einem Rauchmelder oder Gasmelder mit einer Alarmblitzleuchte bekannt.

Bekannte Alarmblitzleuchten weisen typischerweise eine Xenon-Blitzlichtröhre auf. Die Impulsdauer des Xenon-Blitzes liegt in einem Bereich von 0.5 bis 1 ms. Der kurze Blitz wird gut von hörgeschädigten Personen wahrgenommen, die das parallel emittierte akustische Alarmsignal nicht oder kaum hören.

Als Alternative werden neuerdings LED-Alarmblitzleuchten angeboten. Die zur Lichterzeugung eingesetzten Leuchtdioden (LED) weisen einen Halbleiterkristall mit halbleitenden lichtemittierenden Materialien auf. Obwohl die typischen Impulsdauern (ca. 100 ms) im normierten Rahmen (max. 200 ms) liegen, ist der erzeugte LED-Blitz im Vergleich zum Xenon-Blitz erheblich schlechter wahrnehmbar. Dies vor allem dann, wenn der LED-Blitz durch Reflexionen an Wänden oder Decken und somit als indirektes Licht zum Auge einer Person gelangt, also von der Person aus betrachtet von hinten oder seitlich.

Um die gleiche Qualität der optischen Wahrnehmung wie bei einem Xenon-Blitz zu erreichen, sollte die Impulsdauer eines LED-Blitzes maximal im Bereich von 10 bis 20 ms liegen. Für die Erzeugung einer gleichen Lichtenergie pro Blitz ist dann jedoch eine vielfach höhere Lichtintensität des LED-Blitzes erforderlich. Die hierfür entsprechende erforderliche elektrische Peak-Leistung beträgt dabei 100 W und mehr!

Dies ist gegenwärtig durch eine einzige Hochleistungs- oder Power-LED schwer realisierbar, abgesehen von den hohen Kosten für die spezielle Hochleistungs-LED und für die erforderliche Hochstrom-Ansteuerelektronik. Es werden daher üblicherweise mehrere LEDs in Reihe oder in einem Array angeordnet. Die gesamte optisch aktive Oberfläche aller LEDs liegt im Bereich von ca. 1 bis 5 cm². Es ist zudem eine spezielle Optik erforderlich, wie z.B. mit Linsen oder Spiegel, um eine auf die jeweilige Landesnorm oder auf eine jeweilige regionale Norm optimierte Lichtabstrahlung zu erzielen. Eine solche Norm ist z.B. die nordamerikanische Norm UL 1971 v3 oder die Europäischen Norm EN 54-23.

Aus der US 2007/0035255 A1 ist eine derartige Alarmblitzleuchte mit einem LED-Array für optische Alarmierung bekannt. Gemäss einer dortigen Ausführungsform kann die Lichtquelle für die Alarmierung auch eine oder mehrere OLEDs aufweisen. Ein Beispiel für eine solche OLED-Lichtquelle umfasst eine oder mehrere organische Layer in einem Sandwich zwischen zwei Elektroden. Eine dieser Elektroden ist transparent, um den Durchtritt von Licht zu ermöglichen. Derartige OLEDs können auf eine gewünschte Leuchtcharakteristik hin wie Farbe, Temperatur und Intensität eingestellt werden. Die Lichtquelle und das Gehäuse können als Gewebe, Textil, Band oder ähnliches Material konfiguriert werden. Dementsprechend kann die Alarmblitzleuchte in der Innenverkleidung und/oder Fensterverkleidungen, in einem Formteil oder in einem Zierstreifen eingesetzt werden, um einen Fluchtweg in einem Gebäude wie einem Büro oder einem Treppenhaus zu schaffen. Die Blitzleuchte kann auch in Gebäudebeschlägen wie Türgriffen, Türverkleidungen, Ausgängen, Treppen, Geländern und anderen Gebäudeausrüstungen eingesetzt werden. In einem Beispiel kann die Blitzleuchte in den Teppichboden eines Gebäudes und/oder in die Wandverkleidung des Gebäudes eingebaut werden, um die Bewohner des Gebäudes zu den Notausgängen zu leiten.

Aus der europäischen Patentanmeldung EP 1 865 484 A1 ist eine Hinweisleuchte, insbesondere eine Rettungszeichen- oder Sicherheitsleuchte bekannt. Die Hinweisleuchte weist ein zur Lichtemission anregbares Flächenelement auf, welches als organische Leuchtdiode (OLED) ausgebildet ist. Derartige Hinweisleuchten sind bekanntermassen für den dauerleuchtenden Einsatz als Anzeige für einen Notausgang oder als Fluchtweganzeige ausgebildet, oder sie werden in einem Notfall zugeschaltet, wie z.B. über ein angeschlossenes Brandmeldesystem. Von einem Blink- oder Blitzbetrieb einer derartigen Hinweisleuchte ist nichts offenbart.

Ausgehend von dem eingangs genannten Stand der Technik ist es eine Aufgabe der Erfindung, eine verbesserte Alarmblitzleuchte anzugeben.

Diese Aufgaben werden durch die Gegenstände des unabhängigen Patentanspruchs 1 gelöst. Vorteilhafte Ausführungsformen der Erfindung sind in den abhängigen Ansprüchen beschrieben.

Gemäss der Erfindung umfasst das flächigleuchtende Dünnschichtbauelement eine dem Gehäuse gegenüberliegende Innenfläche und eine weg vom Gehäuse gerichtete, nach aussen ragende gewölbte Leuchtfläche.

Nach einer Ausführungsform ist die gewölbte Leuchtfläche vorzugsweise Teil der Oberfläche einer Kugel, eines Zylinders, eines Kegels, eines Ellipsoids, eines Paraboloids oder eines Hyperboloids.

Dadurch ist im Vergleich zu einem ebenen Flächenstrahler, d.h. zu einem sogenannten Lambert'schen Strahler, wie dies bei einer herkömmlichen LED ohne vorgeschalteter Optik der Fall ist (siehe FIG 6, Kennlinie LAM), eine vorteilhaft verbesserte Abstrahlung in seitlicher Richtung hin möglich (siehe FIG 6, Kennlinien ELL, SEMI). Eine vorgeschaltete optische Linse oder Spiegel ist nicht erforderlich.

Durch die nach aussen gewölbte Leuchtfläche entsteht ein Hohlraum, der vorteilhaft zur Unterbringung von Bauteilen der erfindungsgemässen Alarmblitzleuchte verwendet werden kann, wie z.B. des Energiespeichers und/oder Schaltungsträgers. Insbesondere umfasst bzw. beschreibt die gewölbte Leuchtfläche einen Teil der Oberfläche einer Kugel, eines Zylinders, eines Kegels, eines insbesondere biaxialen oder triaxialen Ellipsoids, eines Paraboloids oder eines Hyperboloids. In der zuvor genannten FIG 6 sind hierzu die Abstrahlkennlinien eines flächigleuchtenden Dünnschichtbauelements mit halbkugeliger Leuchtfläche (Kennlinie SEMI) sowie die eines flächigleuchtenden Dünnschichtbauelements mit einer Leuchtfläche, die die Oberfläche eines biaxialen Halb-Ellipsoids umfasst (Kennlinie ELL), dargestellt. Es ist erkennbar, dass die seitliche Abstrahlung des jeweiligen flächigleuchtenden Dünnschichtbauelements, d.h. in Richtungen mehr parallel zur Montageebene der Alarmblitzleuchte hin, gegenüber einem Flächenstrahler deutlich verbessert ist.

Nach einer Ausführungsform weist das flächigleuchtende Dünnschichtbauelement vor allem eine gleichmässige Leuchtdichte auf der Leuchtfläche auf. Die Wölbung des flächigleuchtenden Dünnschichtbauelements ist dergestalt, dass die organische Leuchtdiode eine an die Europäischen Norm EN 54-23 oder eine an die nordamerikanische Norm UL 1971 v3 angenäherte Abstrahlcharakteristik aufweist.

Mit "angenäherter Abstrahlcharakteristik" ist hier gemeint, dass die Formgebung der Wölbung derart bestimmbar ist, dass im Wesentlichen eine Abstrahlung nach der UL-Norm oder nach der EN-Norm ohne weitere Optik erreicht werden kann. Die Bestimmung z.B. des Grads der Wölbung kann mittels optischer Simulation erfolgen. Mit "im Wesentlichen" ist gemeint, dass die Abweichung einer so bestimmten Kennlinie für die Abstrahlcharakteristik des flächigleuchtenden Dünnschichtbauelements von einer geforderten normierten Abstrahlkennlinie, wie z.B. gemäss der UL 1971 v3, maximal 20 Prozent, vorzugsweise maximal 10 Prozent, beträgt (siehe FIG 6), wobei zudem die bestimmte Kennlinie den jeweiligen Normerfordernissen genügt. Hierzu werden die Flächeninhalte unter den jeweiligen beiden Kennlinien ermittelt und miteinander verglichen.

Ein derartiges flächigleuchtendes Dünnschichtbauelement erlaubt aufgrund seines Herstellungsprinzips eine weitgehend freie Formgebung. Dadurch ist vorteilhaft eine Anpassung der Lichtabstrahlung an eine geforderte Abstrahlcharakteristik möglich, typischerweise aufgrund einer Norm oder eines Standards. Die freie Formgebung wird erreicht durch Aufbringen von halbleitenden organischen lichtemittierenden Leuchtfarbstoffen auf einer transparenten flexiblen Trägerschicht, wie z.B. auf einer Kunststofffolie. Die Leuchtfarbstoffe können alternativ oder zusätzlich auf einer vorgeformten transparenten (biege-)steifen und nicht notwendigerweise planen Trägerschicht aufgebracht werden, wie z.B. auf einer transparenten halbhohlkugeligen Form aus Kunststoff oder Glas. Die vorgeformte Trägerschicht kann prinzipiell eine beliebige Flächengeometrie aufweisen, wie z.B. gebogen, sphärisch, zylindrisch und dergleichen. Das flächigleuchtende Dünnschichtbauelement ist dann vorzugsweise am Gehäuse eingeschnappt, eingerahmt oder eingeklebt.

Herkömmliche LEDs dagegen weisen einen spröden, brüchigen Halbleiterkristall mit halbleitenden anorganischen lichtemittierenden Materialien auf. Herstellungstechnisch stammen sie von einem planen Wafer, der typischerweise Hunderte solcher LEDs aufweist. Sie sind daher gleichfalls plan.

Das bisher nicht zufriedenstellend gelöste Problem bei der Alterung von solchen "OLEDs" spielt hier keine Rolle, da eine solche OLED als Alarmblitzleuchte nur in sehr seltenen Alarmierungsfällen und damit für eine nur kurze Betriebszeit betrieben wird.

Dagegen unterliegen OLEDs während des Betriebs als dauerhaftes Beleuchtungsmittel oder als Display bei Fernsehern, Computermonitoren oder Tablet-Computern bekanntermassen einer ständigen Alterung mit einer signifikanten Leuchtkraftabnahme über der Zeit.

Ein weiterer Vorteil liegt darin, dass der von Power-LEDs her bekannte "efficiency droop" bei einem erfindungsgemässen flächigleuchtenden Dünnschichtbauelement aufgrund seiner im Vergleich zur Leuchtfläche der Power-LEDs sehr grossen Leuchtfläche erheblich reduziert ist. Es muss daher nicht im unwirtschaftlichen elektrischen Grenzbetrieb angesteuert werden, um genügend Lichtleistung zu erzeugen. Mit "efficiency droop" ist der technische Effekt bezeichnet, bei dem die Lichtausbeute wie auch die Lebensdauer mit zunehmender Betriebsstromstärke abnehmen. Mit anderen Worten ist eine LED umso wirtschaftlicher, je weniger Licht sie emittiert. Ein herstellerseitig spezifizierter maximaler Betriebsstrom ist daher ein Kompromiss zwischen einer geforderten Lebensdauer und einem daraus resultierenden Mindestlichtstrom einer Leuchtdiode.

Ein weiterer Vorteil liegt in der möglichen Realisierung von Alarmblitzleuchten mit besonders geringer Bauhöhe. Dadurch ist eine optisch unauffällige Integration in den Decken- oder Wandbereich oder sogar hinter halbdurchlässigen Spiegeln möglich. Die gesamte Ansteuer- und Überwachungselektronik kann z.B. Unterputz "verschwinden". Dadurch lassen sich insbesondere im Nassbereich in Hotelzimmern "unsichtbare" integrierte und feuchtigkeitsgeschützte Lösungen realisieren.

Ein weiterer Vorteil liegt darin, dass die vergleichsweise grosse Leuchtfläche eines derartigen flächigleuchtenden Dünnschichtbauelement nur zu einer geringen Blendung führt im Vergleich zu einer Power-LED mit ihrer extrem hohen Leuchtdichte in Hauptabstrahlrichtung mit mehreren 100.000 cd/qm. Alarmblitzleuchten mit Power-LEDs mit derartig hohen lokalen Leuchtdichten können unter Umständen in eine Laserschutzklasse fallen, wie z.B. in Klasse 2M oder 3R, die dann einen Betrieb solcher Alarmblitzleuchten verbietet. Entsprechend aufwändige Zulassungsverfahren sind in einem solchen Fall nachteilig erforderlich. Die Laserschutzklassen sind für Europa in der Europäischen Norm EN 60825-1 spezifiziert.

Gemäss der Erfindung weist das flächigleuchtende Dünnschichtbauelement aus organischen halbleitenden Materialien insbesondere keine anorganischen lichtemittierenden Materialien auf. Vorzugsweise weist das flächigleuchtende Dünnschichtbauelement eine Leuchtfläche mit einer Fläche im Bereich von 10 cm² bis 200 cm², insbesondere von 50 cm² bis 150 cm² auf.

Nach einer zu den vorhergehenden Ausführungsformen alternativen Ausführungsform ist das flächigleuchtende Dünnschichtbauelement ein ebenes flächigleuchtendes, d.h. leuchtend ansteuerbares Bauelement. Ein solches Bauelement ist auf besonders einfache Weise herstellbar.

Im einfachsten Fall wird eine plane transparente Kunststofffolie oder Kunststoffplatte mit den halbleitenden organischen Leuchtfarbstoffen versehen, wie z.B. mittels eines Tintenstrahldruckverfahrens oder im Offsetdruck, wobei die Leuchtfarbstoffe zumindest einen Teil einer Emitterschicht für die Lichtemission bilden. Typischerweise wird die Kunststofffolie bzw. die Kunststoffplatte zuvor mit einer transparenten Anodenschicht und einer dann folgenden Lochleitungsschicht versehen. Nach Aufbringen der Leuchtfarbstoffe wird abschliessend noch eine Kathodenschicht aufgebracht.

Ein auf diese Weise hergestelltes und leuchtend ansteuerbares Dünnschichtbauelement kann anschliessend als planes Bauelement am Gehäuse der Alarmblitzleuchte aufgenommen werden.

Alternativ kann dieses Bauelement nach dessen Herstellung in Form gebracht werden, wie z.B. durch Biegung auf eine zylindrische Form, oder durch thermoplastisches Verformen auf eine ellipsoide, kugelige, kegelige, paraboloide oder hyperboloide Form, wie eingangs beschrieben.

Im Falle eines planen flächigleuchtenden Dünnschichtbauelements ist zur Normerfüllung die Vorschaltung einer optischen Linse zur Streuung und/oder zur räumlichen Aufweist des emittierten Lichts erforderlich.

Unabhängig davon, das heisst auch bei gewölbter Leuchtfläche, kann dem flächigleuchtenden Dünnschichtbauelement eine optisehe Linse, wie z.B. eine Fresnel-Linse, oder ein Spiegel vorgeschaltet sein, um emittiertes Licht in mehr seitliche Richtungen zu lenken.

Einer weiteren Ausführungsform zufolge ist das flächigleuchtende Dünnschichtbauelement dazu ausgelegt, Blitzlicht mit einer im Wesentlichen gleichmässigen Leuchtdichte im Bereich von 10.000 cd/m² bis 200.000 cd/m², insbesondere von 25.000 cd/m² bis 100.000 cd/m², auszusenden.

Das flächigleuchtende Dünnschichtbauelement weist typischerweise eine Träger-, Anoden-, Lochleitungs-, Emitter- und Kathodenschicht auf. Die Emitterschicht weist eine Konzentration von Leuchtfarbstoffen auf, die bei elektrischer Erregung zumindest Licht im optisch sichtbaren Bereich emittieren. Durch geeignete Auswahl von ein-, zwei- oder mehrfarbigen organischen Leuchtfarbstoffen ist dann eine gewünschte Farbe bei elektrischer Erregung emittierbar. Die Farben können z.B. rot, grün, gelb, blau oder "weiss" sein. Für weisses Licht ist typischerweise eine Mischung aus rot-, grün- und blauleuchtenden Leuchtfarbstoffen erforderlich.

Vorzugsweise weist entweder die elektrisch leitende Kathodenschicht oder die elektrisch leitende Anodenschicht eine spiegelnde, vorzugsweise metallische Schicht auf, so dass das an ihr von der Emitterschicht ausgesandte Licht in Richtung zur Anoden- bzw. Kathodenschicht reflektiert wird. Die Anoden- bzw. Kathodenschicht ist dagegen zur Lichtauskopplung transparent. Sie weist z.B. eine transparente Kunststoffschicht mit einer transparenten, elektrisch leitenden Schicht z.B. aus Indiumzinnoxid auf.

Nach einer weiteren Ausführungsform weist die Emitterschicht eine von der Position auf der Leuchtfläche abhängige Konzentration von Leuchtfarbstoffen und somit eine davon abhängige lokale Leuchtdichte auf.

Dadurch können Positionen, wie z.B. auf einer halbkugeligen Leuchtflächenform des flächigleuchtenden Dünnschichtbauelements, entsprechend der gewünschten Abstrahlrichtung leuchtend angehoben oder abgesenkt werden. Die entsprechende lokale elektrische Leistung ist dabei vorteilhaft proportional zur gewünschten lokalen Leuchtdichte, da die lokale elektrische Leistung in etwa proportional zum dort fliessenden lokalen Strom für die Lichterregung ist.

Die lokale abhängige Konzentration kann z.B. beim Druckvorgang der Trägerschicht berücksichtigt werden, indem eine lokale Stelle z.B. ein-, zwei- oder mehrfach bedruckt wird oder indem mehr oder weniger lokale Stellen unbedruckt bleiben. Die lokale Leuchtdichte ist in etwa proportional zur lokalen Konzentration eines oder mehrerer Leuchtfarbstoffe. Zugleich ist die lokale Leuchtdichte auch in etwa proportional zum Strom, der dort zur lokalen Lichterregung der Leuchtfarbstoffe örtlich zwischen Anode und Kathode fliesst.

Vorzugsweise weist die Emitterschicht nach einer weiteren Ausführungsform eine derart von der Position abhängige lokale Leuchtdichte auf, dass das flächigleuchtende Dünnschichtbauelement eine an die Europäischen Norm EN 54-23 oder eine an die nordamerikanische Norm UL 1971 v3 angenäherte Abstrahlcharakteristik aufweist.

Die gemäss Normanforderung üblicherweise in vielen Abstrahlrichtungen viel zu hohen und daher unnötigen Lichtabstrahlleistungen und damit auch die unnötige elektrische Leistung werden vorteilhaft vermieden.

Nach einer vorteilhaften Ausführungsform weist die Kathodenschicht des Dünnschichtbauelements zwei bis vier elektrisch voneinander und insbesondere benachbart angeordnete Teilkathoden auf. Alternativ weist die Anodenschicht zwei bis vier elektrisch voneinander und insbesondere benachbart angeordnete Teilanoden auf. Die Teilkathoden respektive die Teilanoden sind zur elektrischen Erregung über ein zugeordnetes Schaltelement mit der Steuereinheit verbunden, sodass bei Ansteuerung eines Schaltelements eine jeweilige zugehörige Emitterteilschicht als Teilleuchtfläche Licht emittiert.

Flächenmässig entspricht die Summe der Teilkathodenflächen respektive die Summe der Teilanodenflächen zumindest nahezu der Gesamtfläche der Kathodenschicht bzw. Anodenschicht. Mit anderen Worten ist die Kathodenschicht bzw. die Anodenschicht in zwei bis vier Teilkathoden bzw. Teilanoden aufgeteilt. Vorzugsweise senden dann die zwei bis vier Emitterteilschichten gleichfarbiges Licht, wie weisses oder rotes Licht bei elektrischer Erregung aus.

Dadurch können vorteilhaft unterschiedliche Teilbereiche der Leuchtfläche angesteuert werden. Gegebenenfalls können für einen bestimmten Anwendungsfall nicht erforderliche Teilleuchtflächen im Alarmierungsfall dunkel bleiben, indem diese zumindest mittelbar über die Steuereinheit der Alarmblitzleuchte elektrisch nicht erregt werden.

Nach einer Ausführungsform weisen die jeweiligen Emitterteilschichten unterschiedliche Konzentrationen von rot-, grün- oder blauleuchtenden Leuchtfarbstoffen für die Emission von farbigem oder weissem Licht auf. Dadurch sind wahlweise verschiedene Leuchtfarben einstellbar, wie z.B. rot, weiss, gelb oder grün. Die Farbe "weiss" oder "rot" kann z.B. für die optische Alarmierung eingestellt werden. Die Farben "gelb" oder "grün" können z.B. für die Signalisierung des Endes einer gemeldeten Gefahr im Sinne einer "Clearance" eingestellt werden. Die Farbe "weiss" kann für Notbeleuchtungszwecke eingestellt werden. Die selektive Einstellung erfolgt vorzugsweise zumindest mittelbar über die Steuereinheit der Alarmblitzleuchte.

Nach einer Ausführungsform weist die Alarmblitzleuchte eine weg vom Gehäuse gerichtete, nach aussen ragende, insbesondere nach aussen gewölbte Leuchtfläche auf. Die Emitterteilschichten sind derart auf der Leuchtfläche räumlich verteilt angeordnet, dass bei elektrischer Ansteuerung der jeweiligen Emitterteilschicht eine gerichtete Lichtemission in vorzugsweise voneinander verschiedenen Richtungen erzielbar ist.

Dadurch ist vorteilhaft eine richtungsabhängige Lichtabstrahlung möglich. Beispielsweise kann eine nach aussen gewölbte Leuchtfläche der Alarmblitzleuchte (siehe Beispiel der FIG 2 und FIG 3) zweigeteilt ausgeführt sein (siehe FIG 13).

Dadurch können vorteilhaft bei Deckenmontage einer solchen Alarmblitzleuchte beide Leuchtflächen zur Lichtemission angesteuert werden. Dagegen kann bei einer Wandmontage vorteilhaft nur die untere Leuchtfläche zur Lichtemission angesteuert werden. Dadurch reduziert sich im Fall der Wandmontage der Stromverbrauch, da für die optische Alarmierung die obere Leuchtfläche nicht benötigt wird. Die entsprechende Ansteuerung für die jeweilige Montageart erfolgt vorzugsweise zumindest mittelbar über die Steuereinheit der Alarmblitzleuchte.

Nach einer besonders vorteilhaften Ausführungsform weist die Alarmblitzleuchte eine Empfangseinheit zum Empfang eines ersten Steuersignals oder Steuerbefehls für die Steuereinheit auf. Die Steuereinheit ist dazu eingerichtet, das flächigleuchtende Dünnschichtbauelement 2 mit einer durch das erste Steuersignal oder mit einer durch den ersten Steuerbefehl festgelegten Helligkeit, Blitzdauer, Wiederholfrequenz und/oder Lichtfarbe anzusteuern.

Das erste Steuersignal kann z.B. ein Analogsignal sein. Es kann ein Frequenzsignal sein, welches spektral betrachtet mehrere benachbarte Einzelfrequenzen aufweist. Das Vorhandensein einzelner oder mehrerer Einzelfrequenzen kann dann die gewünschte Helligkeit, Blitzdauer, Wiederholfrequenz und/oder die Lichtfarbe kodieren.

Der erste Steuerbefehl kann z.B. eine Bitfolge repräsentieren, wobei eine jeweilige Bitgruppe unterschiedliche Werte für die Helligkeit, für die Blitzdauer, für die Wiederholfrequenz und für die Lichtfarbe kodiert.

Einer weiteren Ausführungsform zufolge ist das flächigleuchtende Dünnschichtbauelement ein weissleuchtendes oder weissleuchtend ansteuerbares Dünnschichtbauelement. Die Empfangseinheit ist zum Empfang eines zweiten Steuersignals oder Steuerbefehls eingerichtet. Die Steuereinheit ist dazu eingerichtet, bei einem Empfang eines zweiten Steuersignals oder Steuerbefehls das flächigleuchtende Dünnschichtbauelement mit Dauerlicht mit einer reduzierten Leuchtdichte von maximal 4000 cd/m², insbesondere von maximal 2000 cd/m², für eine Notbeleuchtung anzusteuern.

Die Helligkeit der Notbeleuchtung kann durch Bereitstellen eines im Vergleich zum Blitzbetrieb reduzierten Notlichtstroms erfolgen. Dieser beträgt im Vergleich zur maximalen Stromstärke während des Blitzens im Alarmierungsfall nur einen Bruchteil davon. Alternativ kann zur Reduktion der Helligkeit des flächigleuchtenden Dünnschichtbauelements dieses extrem kurzzeitig mit maximaler Blitz-Stromstärke und mit einer Wiederholfrequenz von mehr als 24 Hz angesteuert werden. Das Verhältnis aus Blitzdauer zu Blitzdauer und Blitzpause bestimmt dann die resultierende und flackerfrei wahrgenommene Helligkeit.

Die Aufgabe der Erfindung wird zudem mit einer (ersten) Gefahrenmeldeanlage gelöst, die eine Gefahrenmeldezentrale, eine daran angeschlossenen Melderlinie und eine Mehrzahl von an der Melderlinie angeschlossenen erfindungsgemässen Alarmblitzleuchten aufweist. Die Alarmblitzleuchten weisen jeweils eine Empfangseinheit zum Empfang von elektrischer Energie und/oder von Steuerbefehlen von der Melderlinie auf.

Eine derartige Anlage ist durch die erfindungsgemässe Verwendung eines flächigleuchtenden Dünnschichtbauelements aus organischen halbleitenden Materialien mit seinen zahlreichen Vorteilen gegenüber Power-LEDs wie der optischen Richtwirkung, der gestalterischen Freiheit in der Formgebung und dem Wegfall von optischen Mitteln wie Linsen und Spiegeln flexibler einsetzbar.

Die Anschlusseinheit ist zum Empfang von Steuersignalen oder Steuerbefehlen für die Steuereinheit eingerichtet. Alternativ oder zusätzlich ist sie zum Empfang elektrischer Energie für den Energiespeicher von der Melderlinie eingerichtet. Vorzugsweise ist die Anschlusseinheit zum Anschluss einer Zweidrahtleitung eingerichtet. Derartige Zweidrahtleitungen werden typischerweise als Melderleitungen bei Gefahrenmeldesystemen eingesetzt. Die Anschlusseinheit weist üblicherweise eine Anschlussklemme auf.

Die Aufgabe der Erfindung wird darüber hinaus mit einer (zweiten) Gefahrenmeldeanlage gelöst, die eine funkgestützte Gefahrenmeldezentrale und eine Mehrzahl über Funk an der Gefahrenmeldezentrale angemeldeter erfindungsgemässer Alarmblitzleuchten aufweist. Die Alarmblitzleuchten weisen jeweils eine Batterie und/oder Akkumulator zur elektrischen Energieversorgung der Alarmblitzleuchte sowie eine Funkempfangseinheit zum Empfang von Steuerbefehlen von der funkgestützten Gefahrenmeldezentrale auf.

Bei dieser Ausführungsform weist die Alarmblitzleuchte eine Funkschnittstelle als Empfangseinheit auf. Die Funkschnittstelle ist zum zumindest mittelbaren Funkempfang von Steuersignalen oder Steuerbefehlen für die Steuereinheit von der Gefahrenmeldezentrale eingerichtet. Mit "zumindest mittelbar" ist gemeint, dass die Steuersignale bzw. die Steuerbefehle nicht nur direkt, sondern auch indirekt über weitere funkgestützte Teilnehmer des Gefahrenmeldesystems im Sinne eines vermaschten Netzwerks oder eines Multihop-Netzwerks von einer funkgestützten Gefahrenmeldezentrale an die adressierte Alarmblitzleuchte übertragen werden. Die weiteren funkgestützten Teilnehmer können z.B. herkömmliche Alarmblitzleuchten oder erfindungsgemässe Alarmblitzleuchten sein.

Die Erfindung sowie vorteilhafte Ausführungen der vorliegenden Erfindung sind am Beispiel der nachfolgenden Figuren ersichtlich. Dabei zeigen
- FIG 1: eine Gefahrenmeldeanlage mit einer Zentrale und mit drei über eine gemeinsame Melderlinie angeschlossenen erfindungsgemässen Alarmblitzleuchten,
- FIG 2: eine erste Ausführungsform der erfindungsgemässen Alarmblitzleuchte in Deckenmontage mit einem flächigleuchtenden Dünnschichtbauelement aus organischen halbleitenden Materialien mit einer nach aussen gewölbten halbkugelförmigen Leuchtfläche,
- FIG 3: eine zweite Ausführungsform in Deckenmontage mit einem flächigleuchtenden Dünnschichtbauelement mit einer die Oberfläche eines biaxialen Halb-Ellipsoids umfassenden Leuchtfläche,
- FIG 4: eine dritte Ausführungsform in Deckenmontage mit einem Dünnschichtbauelement mit einer die Oberfläche eines Kegelstumpfs umfassenden Leuchtfläche,
- FIG 5: eine vierte Ausführungsform in Wandmontage mit einem flächigleuchtenden Dünnschichtbauelement mit einer einen Teil der Oberfläche eines Spitzkegels umfassenden Leuchtfläche,
- FIG 6: Kennlinien für die Abstrahlcharakteristik einer Alarmblitzleuchte gemäss der Norm UL 1971 v3 im Vergleich mit der eines Lambert'schen Strahlers sowie mit denen der flächigleuchtenden Dünnschichtbauelemente gemäss FIG 2 und FIG 3,
- FIG 7: eine fünfte Ausführungsform der Alarmblitzleuchte in Deckenmontage mit einem flächigleuchtenden ebenen Dünnschichtbauelement,
- FIG 8: eine sechste Ausführungsform in Deckenmontage mit einem flächigleuchtenden ebenen Dünnschichtbauelement und mit einer vorgeschalteten Streulinse,
- FIG 9: eine siebte Ausführungsform in Wandmontage mit einem flächigleuchtenden ebenen Dünnschichtbauelement und mit einer vorgeschalteten Streulinse,
- FIG 10: den Schichtaufbau eines flächigleuchtenden Dünnschichtbauelements mit gewölbter Leuchtfläche mit beispielhaft zwei getrennt ansteuerbaren Emitterteilschichten zur Emission von weissem Licht in unterschiedlichen Richtungen,
- FIG 11: den Schichtaufbau eines flächigleuchtenden Dünnschichtbauelements mit gewölbter Leuchtfläche mit beispielhaft zwei getrennt ansteuerbaren Emitterteilschichten zur Emission von rotem oder weissem Licht in unterschiedlichen Richtungen,
- FIG 12, FIG 13: das Beispiel gemäss FIG 3 mit einer für Umlaufwinkel um die Symmetrieachse gleichen, vom vertikalen Winkel jedoch abhängigen Konzentration von Leuchtfarbstoffen in einer Emitterschicht gemäss der Erfindung,
- FIG 14 - FIG 16: eine achte Ausführungsform in Wandmontage, mit einem flächigleuchtenden Dünnschichtbauelement mit einer einen Teil der Oberfläche eines biaxialen Ellipsoids umfassenden Leuchtfläche und mit einer für vertikale und horizontale Winkel um die Symmetrieachse abhängigen Konzentration von Leuchtfarbstoffen in der Emitterschicht,
- FIG 17, FIG 18: eine neunte Ausführungsform der erfindungsgemässen Alarmblitzleuchte in Wandmontage und mit einer einen Teil der Mantelfläche eines Zylinders umfassenden Leuchtfläche.

FIG 1 zeigt eine Gefahrenmeldeanlage 10 mit einer Zentrale 11 und mit drei über eine gemeinsame Melderlinie ML angeschlossenen erfindungsgemässen Alarmblitzleuchten 1.

Im linken und mittleren Teil der FIG 1 sind zwei erfindungsgemässe Alarmblitzleuchten 1 dargestellt, die beispielhaft zur alleinigen optischen Alarmierung eingerichtet sind. Sie können zusätzlich eine akustische Alarmierungseinheit zur gemeinsamen Alarmierung im Gefahrenfall aufweisen. Im rechten Teil ist eine erfindungsgemässe Alarmblitzleuchte 1 zu sehen, die zugleich noch als Rauchmelder 7 ausgebildet ist und eine Detektoreinheit 8 für die Rauchdetektion aufweist. Alle gezeigten Alarmierungseinheiten 1 werden über die Melderlinie ML mit elektrischer Energie E versorgt, also mit elektrischem Strom, der durch die Zentrale 11 bereitgestellt wird und der auch bei Stromausfall des Stromversorgungsnetzes durch Netzersatz, wie z.B. durch Notstrombatterien, sicherstellt wird.

Die gezeigten Alarmblitzleuchten 1 weisen gemäss der Erfindung ein flächigleuchtendes Dünnschichtbauelement aus organischen halbleitenden Materialien OLED als Blitzlichtquelle 2 für die optische Alarmierung im Gefahrenfall auf. Die Alarmblitzleuchte 1 umfasst zudem einen Energiespeicher 3 zur Speicherung elektrischer Energie E, ein Schaltelement 4 sowie eine Steuereinheit 5 zur Freigabe der gespeicherten elektrischen Energie E vom Energiespeicher 3 über das Schaltelement 4 an das flächigleuchtende Dünnschichtbauelement 2 auf.

Weiterhin weisen die Alarmblitzleuchten 1 bereits zusätzlich eine kabelgebundene Anschlusseinheit 6 auf, die zur Auskopplung der elektrischen Energie E von der Melderlinie ML und zur Bereitstellung der elektrischen Energie E für die Alarmblitzleuchte 1 eingerichtet ist. Die Anschlusseinheit 6, wie z.B. ein Busmodul, ist zudem dazu eingerichtet, für die Alarmblitzleuchte 1 bestimmte, Steuerbefehle IN, NOT an die Steuereinheit 5 weiterzuleiten oder um von der Steuereinheit 5 ausgegebene Alarmmeldung AL an die Melderlinie ML auszugeben. Der Empfang der Steuerbefehle IN, NOT erfolgt vorzugsweise adressiert an die jeweilige Alarmblitzleuchte 1, ebenso wie die Ausgabe einer Alarmmeldung AL von einem Rauchmelder 7 an die Zentrale 11. Eine solche Alarmmeldung AL kann dann übergeordnet durch die Zentrale 11 weiterverarbeitet werden. Zugleich wird im Beispiel der FIG 1 die vom Rauchmelder 7 generierte und ausgegebene Alarmmeldung AL auch für die Ansteuerung des flächigleuchtenden Dünnschichtbauelements 2 zur optischen Alarmierung herangezogen.

Die Steuereinheit 5 ist vorzugsweise ein Mikrocontroller, auf dem ein geeignetes Computerprogamm ausgeführt wird. Alternativ kann die Anschlusseinheit 6 eine Funkschnittstelle, wie z.B. auf WLAN- oder Bluetooth-Basis, zur Kommunikation mit einer funkgestützten Gefahrenmeldezentrale 11 sein.

Der Energiespeicher 3 ist vorzugsweise ein Kondensator, der geeignet ist, hohe Spitzenströme für die sehr kurzen Blitzzeiten bereitzustellen. Für den Fall, dass die Alarmblitzleuchte 1 funkgestützt ist und nicht über die Melderleitung ML kontinuierlich mit Energie E versorgt wird, kann diese eine Batterie oder einen Akkumulator aufweisen. Das Schaltelement 4 ist vorzugsweise ein Leistungsschalttransistor, wie z.B. ein FET. Im einfachsten Fall wird das Schaltelement 4 im Alarmierungsfall durch die Steuereinheit 5 mit einer Wiederholfrequenz im Bereich von 1 Hz bis 2 Hz und für jeweils eine Zeitspanne im Bereich von 0,5 ms bis 20 ms zum Durchschalten der im Energiespeicher 4 gespeicherten Energie E an das flächigleuchtende Dünnschichtbauelement 2 angesteuert.

Je nach technischer Ausführung der Alarmblitzleuchte 1 kann die jeweilige Steuereinheit 5 dazu eingerichtet sein, das Dünnschichtbauelement 2 mit einer durch einen ersten Steuerbefehl IN festgelegten Helligkeit, Blitzdauer, Wiederholfrequenz und/oder Lichtfarbe anzusteuern. Im einfachsten Fall repräsentiert das erste Steuersignal bzw. der erste Steuerbefehl IN eine Alarmmeldung, auf Basis derer die angeschlossenen Alarmblitzleuchten 1 das flächigleuchtenden Dünnschichtbauelement 2 blitzend ansteuern.

Die Steuereinheit 5 kann weiterhin auf Basis eines zweiten Steuerbefehls NOT dazu eingerichtet sein, das flächigleuchtende Dünnschichtbauelement 2 mit Dauerlicht für eine Notbeleuchtung mit einer reduzierten Leuchtdichte im Vergleich zur Leuchtdichte im Blitzbetrieb anzusteuern, wie z.B. von maximal 4000 cd/m², insbesondere von maximal 1000 cd/m. Vorzugsweise leuchtet das Dünnschichtbauelement 2 dann weiss oder dieses wird weissleuchtend angesteuert. Im letzteren Fall kann das flächigleuchtenden Dünnschichtbauelement 2 technisch dazu ausgebildet, neben Licht der Farbe weiss noch zumindest Licht einer weiteren Farbe zu emittieren, wie z.B. rot.

FIG 2 zeigt eine erste Ausführungsform der erfindungsgemässen Alarmblitzleuchte 1 in Deckenmontage mit einem flächigleuchtenden Dünnschichtbauelement 2 aus organischen halbleitenden Materialien mit einer nach aussen gewölbten halbkugelförmigen Leuchtfläche LF.

Für diese FIG 2 wie auch für die nachfolgenden Figuren FIG 3 bis FIG 5 wird eine Leuchtfläche LF mit einer einheitlich gleichen Leuchtdichte angenommen.

Im Beispiel der FIG 2 würde sich dem Betrachter aus der eingetragenen Blickrichtung BR eine Kreisfläche zeigen. Mit dem Bezugszeichen 9 ist ein Gehäuse der Alarmblitzleuchte 1 und mit IF eine der Leuchtfläche IF gegenüberliegende Innenfläche des als offenen Hohlkörper ausgebildeten flächigleuchtenden Dünnschichtbauelements 2 bezeichnet. Letzteres ist im vorliegenden Beispiel am Gehäuse 9 angebracht, wie z.B. eingeschnappt oder angeklebt. Die Innenfläche IF selbst ist typischerweise nichtleuchtend ausgebildet. Das Gehäuse 9 umfasst ausserdem eine ebene Befestigungsfläche BF zur Befestigung der Alarmblitzleuchte 1 an der Decke als Montagefläche MF.

Erfindungsgemäss ist die Blitzlichtquelle 2 ein flächigleuchtendes Dünnschichtbauelement aus organischen halbleitenden Materialien. Im Besonderen weist ein solches Bauelement eine vorzugsweise einheitliche Bauelementdicke im Bereich von 0,5 bis 3 mm auf. Die gezeigte gewölbte konvexe Leuchtfläche LF, die vom Gehäuse 9 weggerichtet ist, beschreibt hier die Oberfläche einer Halbkugel. Der durch die Halbkugel umgebene Hohlraum HR kann zur Unterbringung der Bauelemente der Alarmblitzleuchte 1 verwendet werden.

Im vorliegenden Beispiel ist das Dünnschichtbauelement 2 von einer transparenten Schutzabdeckung 20 zum Schutz gegen mechanische Einwirkungen von aussen sowie gegenüber Verschmutzungen umgeben. Die Schutzabdeckung 20 ist vorzugsweise aus transparentem Kunststoff hergestellt. Das flächigleuchtende Dünnschichtbauelement 2 und die Schutzabdeckung 20 können bereits als Baueinheit 21 vorgefertigt sein.

Alternativ kann die Schutzabdeckung 20 bereits eine transparente Trägerschicht eines Dünnschichtbauelements 2 selbst sein, wobei auf der Trägerschicht, wie eingangs beschrieben, dann eine Anoden- oder Kathodenschicht und die Emitterschicht mit den Leuchtfarbstoffen aufgebracht werden.

FIG 3 zeigt eine zweite Ausführungsform in Deckenmontage mit einem flächigleuchtenden Dünnschichtbauelement 2 mit einer die Oberfläche eines biaxialen Halb-Ellipsoids umfassenden Leuchtfläche LF. Mit H1, H2 und H3 sind die drei jeweils orthogonal zueinander liegenden Halbachsen des Halb-Ellipsoids bezeichnet.

Im vorliegenden Beispiel sind die beiden Halbachsen H1 und H3 - da biaxial - gleich lang, sodass sich dem Betrachter aus der eingetragenen Blickrichtung BR eine Kreisfläche als projizierte Oberfläche des Halb-Ellipsoids zeigen würde. Weiterhin beträgt das Verhältnis der Halbachse H1 zur Halbachse H2 des Halb-Ellipsoids hier 2:1. Dadurch resultiert eine Abstrahlcharakteristik (siehe FIG 6) der Leuchtfläche LF, die vorteilhaft den Anforderungen der eingangs genannten Norm UL 1971 v3 genügt.

FIG 4 zeigt eine dritte Ausführungsform in Deckenmontage mit einem Dünnschichtbauelement 2 mit einer die Oberfläche eines Kegelstumpfs umfassenden Leuchtfläche LF. In diesem Beispiel würde sich dem Betrachter wieder eine Kreisfläche aus der eingetragenen Blickrichtung BR zeigen.

Zudem ist die gezeigte Alarmblitzleuchte 1 zur mittelbaren Wandmontage eingerichtet, indem diese mit ihrer gehäuseseitigen Befestigungsfläche BF vorzugsweise lösbar an einem Sockel SO befestigt werden dann. Der Sockel SO seinerseits ist mit seiner Sockelbefestigungsfläche SF dann bereits an der Wand als Montagefläche MF angebracht.

FIG 5 zeigt eine vierte Ausführungsform in Wandmontage mit einem flächigleuchtenden Dünnschichtbauelement 2 mit einer einen Teil der Oberfläche eines Spitzkegels umfassenden Leuchtfläche LF. Hier würde sich dem Betrachter ein Kreissektor als Leuchtfläche LF zeigen.

FIG 6 zeigt Kennlinien für die Abstrahlcharakteristik einer Alarmblitzleuchte 1 gemäss der Norm UL 1971 v3 (Kennlinien C, WH, WV) im Vergleich mit der eines Lambert'schen Strahlers (Kennlinie LAM) sowie mit denen der flächigleuchtenden Dünnschichtbauelemente 2 gemäss FIG 2 und FIG 3 (Kennlinie SEMI, ELL) .

Mit I ist eine auf einen maximalen Intensitätswert von 100 % normierte Lichtintensität als Funktion eines jeweiligen Abstrahlwinkels α_{H}, θ_{H}, θ_{V} aufgetragen. Dabei bezeichnet α_{H} einen horizontalen Winkel für eine Alarmblitzleuchte 1 bei Deckenmontage. θ_{H} und θ_{V} bezeichnen horizontale bzw. vertikale Abstrahlwinkel für eine Alarmblitzleuchte 1 bei Wandmontage.

Für alle drei Leuchtflächen LF wurde eine einheitlich gleiche Leuchtdichte angenommen. Alle eingetragenen Kennlinien sind auf den maximalen Intensitätswert von 100 % bei einem Abstrahlwinkel α_{H}, θ_{H}, θ_{V} von 0° normiert.

Mit C ist eine UL-Kennlinie für die Abstrahlcharakteristik einer Alarmblitzleuchte 1 bei Deckenmontage dargestellt, die sowohl für positive wie negative Abstrahlwinkel α_{H} gleich ist. Im Vergleich mit der punktierten Abstrahlcharakteristik LAM eines Lambert'schen Strahlers (ebener Flächenstrahler) zeigt sich, dass ein solcher Strahler nicht genügend Licht in seitliche Abstrahlwinkel α_{H} mit absoluten Winkelwerten von mindestens 85° bereitstellen kann. Erfüllt wird dagegen die Normanforderung der seitlichen Abstrahlung durch ein flächigleuchtendes Dünnschichtbauelement mit einer halbkugeligen und biaxialen halbellipsoiden Leuchtfläche LF. Die zugehörigen Abstrahlkennlinien sind mit SEMI und ELL bezeichnet. Die Abstrahlkennlinie ELL des Halb-Ellipsoids gemäss FIG 3, d.h. bei einem Verhältnis der Halbachse H1 zur Halbachse H2 von 2:1) erfüllt dabei im Winkelbereich von 25 bis 30° jedoch nicht ganz die Normanforderung. Dies liess sich z.B. durch ein geändertes Verhältnis von 2,5:1 beheben. Alternativ oder zusätzlich kann die im Wesentlichen gleiche Leuchtdichte des Dünnschichtbauelements derart erhöht werden, dass die Abstrahlkennlinie ELL gemäss FIG 6 die UL-Kennlinie C einschliesst, sodass die Anforderung gemäss der Norm UL 1971 v3 erfüllt ist.

Mit WH und WV sind die beiden UL-Kennlinien für die Abstrahlcharakteristik einer Alarmblitzleuchte 1 bei Wandmontage für horizontale und vertikale Abstrahlwinkel θ_{H}, θ_{V} dargestellt. Wiederum im Vergleich mit der punktierten Abstrahlcharakteristik LAM eines Lambert'schen Strahlers (ebener Flächenstrahler) zeigt sich, dass ein solcher Strahler nicht genügend Licht in seitliche Abstrahlwinkel θ_{H} mit absoluten Winkelwerten von mindestens 75° bereitstellen kann. Erfüllt wird dagegen die gesamte Normanforderung durch ein flächigleuchtendes Dünnschichtbauelement mit einer halbkugeligen und biaxialen halbellipsoiden Leuchtfläche LF.

Die FIG 7 zeigt eine fünfte Ausführungsform der Alarmblitzleuchte 1 in Deckenmontage mit einem flächigleuchtenden ebenen Dünnschichtbauelement 2. Letzterem ist eine transparente Schutzabdeckung 20 zum mechanischen Schutz vorgeschaltet. Das flächigleuchtende Dünnschichtbauelement 2 ist vorzugsweise kreisförmig ausgebildet.

FIG 8 zeigt eine sechste Ausführungsform in Deckenmontage mit einem flächigleuchtenden ebenen Dünnschichtbauelement 2 und mit einer vorgeschalteten Streulinse LI. Die Streulinse LI ist vorzugsweise eine Fresnellinse, welche derart optische Eigenschaften aufweist, dass das von der Leuchtfläche LF ausgesandte Licht im Bezug auf die Decke als Montagefläche mehr in Richtungen zur Seite abgelenkt wird. Alternativ kann als optisches Mittel ein Spiegel oder halbdurchlässiger Spiegel vorgeschaltet sein, der derart reflexive Eigenschaften aufweist, dass ein Teil des vom Dünnschichtbauelement 2 emittierten Lichts, vorzugsweise im Bereich von 5 bis 15%, in seitliche Richtungen abgelenkt wird. Dadurch lassen sich die Anforderungen an die Norm UL 1971 v3 bzw. an die Europäischen Norm EN 60825-1 erfüllen.

FIG 9 zeigt eine siebte Ausführungsform in Wandmontage mit einem flächigleuchtenden ebenen Dünnschichtbauelement 2 und mit einer vorgeschalteten Fresnel-Streulinse LI.

FIG 10 zeigt den Schichtaufbau eines flächigleuchtenden Dünnschichtbauelements 2 mit gewölbter Leuchtfläche LF mit beispielhaft zwei getrennt ansteuerbaren Emitterteilschichten SE1, SE2 zur Emission von weissem Licht WHITE in unterschiedlichen Richtungen. Mit T1 und T2 sind die beiden unterschiedlich gerichteten Teilleuchtflächen bezeichnet.

Das Dünnschichtbauelement 2 weist von unten nach oben eine Träger-, Anoden-, Lochleitungs-, Emitter- und Kathodenschicht ST, SA, SL, SE, SK auf. Die transparente, vorzugsweise klare Trägerschicht ST ist insbesondere aus einem Kunststoff hergestellt. Die Trägerschicht ST kann bei entsprechender Schichtdicke zugleich auch eine transparente Schutzabdeckung zum mechanischen Schutz des flächigleuchtenden Dünnschichtbauelements 2 sein. Die leitfähige Kathodenschicht SK ist eine spiegelnde metallische Schicht, sodass das von der Emitterschicht SE emittierte Licht von der Kathodenschicht SK in Richtung zur transparenten Trägerschicht ST reflektiert wird. Zur Lichtemission weist die Emitterschicht SE eine Konzentration von rot-, grün- und blauleuchtenden Leuchtfarbstoffen R, G, B auf, die bei elektrischer Erregung additiv weisses Licht WHITE emittieren.

Im vorliegenden Beispiel weist die Kathodenschicht SK zwei nebeneinander und elektrisch voneinander getrennte Teilkathoden SK1, SK2 auf. Letztere sind zur elektrischen Erregung über je ein Schaltelement 41, 42 mit der Steuereinheit 5 verbunden, sodass eine jeweils zugehörige gegenüberliegende Emitterteilschicht SE1, SE2 das weisse Licht WHITE bei elektrischer Erregung emittiert.

FIG 11 zeigt den Schichtaufbau eines flächigleuchtenden Dünnschichtbauelements 2 mit gewölbter Leuchtfläche mit beispielhaft zwei getrennt ansteuerbaren Emitterteilschichten SE1, SE2 zur Emission von rotem Licht RED oder weissem Licht WHITE in unterschiedlichen Richtungen. Im Vergleich zum vorherigen Ausführungsbeispiel weist die linke Emitterteilschicht SE2 nur rotleuchtende Leuchtfarbstoffe R und die rechte Emitterteilschicht SE2 rot-, grün- und blauleuchtende Leuchtfarbstoffe R, G, B auf. Bei elektrischer Erregung emittiert die linke Emitterteilschicht SE folglich rotes Licht RED und die rechte Emitterteilschicht SE1 weisses Licht WHITE, und dies wegen der Wölbung bzw. Krümmung der Leuchtfläche LF auch noch in unterschiedliche Richtungen.

FIG 12 und FIG 13 zeigen das Beispiel gemäss FIG 3 mit einer für Umlaufwinkel ϕ um die Symmetrieachse gleichen, vom vertikalen Winkel α_{V} jedoch abhängigen Konzentration K(α_{V}) von Leuchtfarbstoffen R, G, B in einer Emitterschicht SE gemäss der Erfindung.

FIG 13 zeigt eine Draufsicht auf die Alarmblitzleuchte 1 entsprechend der in FIG 12 eingezeichneten Blickrichtung XIII.

Gleiche Konzentrationswerte bilden somit Kreislinien, wie in FIG 13 gezeigt. Mit M ist jeweils der geometrische Mittelpunkt für das gezeigte biaxiale Halb-Ellipsoid eingetragen, wobei nur die untere Hälfte als Leuchtfläche LF des flächigleuchtenden Dünnschichtbauelements 2 verwendet wird. Allgemein betrachtet weist die Emitterschicht SE als Leuchtfläche LF eine von der Position auf der Leuchtfläche LF abhängige Konzentration von Leuchtfarbstoffen R, G, B und somit eine davon abhängige lokale Leuchtdichte auf.

Insbesondere weist die Emitterschicht SE eine derart von der Position abhängige lokale Leuchtdichte auf, sodass das flächigleuchtende Dünnschichtbauelement 2 eine an die europäischen Norm EN 54-23 oder eine an die nordamerikanische Norm UL 1971 v3 angenäherte Abstrahlcharakteristik aufweist. Im Bezug auf die UL-Kennlinie C für die Deckenmontage und auf die Abstrahlcharakteristik des biaxialen Halb-Ellipsoids ELL in FIG 6 könnte nun die Leuchtdichte für absolute Winkelwerte zwischen 5° und 20°, zwischen 35° und 40°, und zwischen 50° und 85° abgesenkt werden, da in diesem Bereich die Kennlinie ELL die Normanforderung deutlich übersteigt. Mit anderen Worten wird diese Abstrahlrichtungen unnötig viel Licht abgegeben. Zum anderen könnte die Leuchtdichte für absolute Winkelwerte zwischen 25° und 30° erhöht werden, da in diesem Bereich die Kennlinie ELL die Normanforderung - auch wenn knapp - nicht erfüllt.

Im Beispiel der FIG 13 weist das flächigleuchtende Dünnschichtbauelement 2 zwei nebeneinander angeordnete Emitterteilschichten SE1, SE2 auf, die beide zusammen die Emitterschicht SE bilden und Licht emittieren. Beide sind jeweils über ein in dieser Darstellung nicht eingezeichnetes Schaltelement für eine selektive richtungsabhängige Lichtabstrahlung ansteuerbar. So kann z.B. die gezeigte Alarmblitzleuchte 1 im Falle einer Wandmontage so eingestellt sein, dass die "obere" Emitterteilschicht SE1 für die optische Alarmierung nicht oder nur mit verringerter Leuchtdichte erregt wird.

FIG 14 bis FIG 16 zeigen eine achte Ausführungsform in Wandmontage mit einem flächigleuchtenden Dünnschichtbauelement 2 mit einer ein biaxiales Viertel-Ellipsoid umfassenden Leuchtfläche LF und mit einer für vertikale und horizontale Winkel θ_{V}, θ_{H} um die Symmetrieachse abhängigen Konzentration K(θ_{V}, θ_{H}) von Leuchtfarbstoffen in der Emitterschicht des Dünnschichtbauelements 2. Der vertikale Winkel θ_{V} ist besonders in der FIG 14 und der horizontale Winkel θ_{H} in der FIG 16 zu sehen. FIG 14 zeigt dabei eine Seitenansicht der Alarmblitzleuchte 1, FIG 15 eine Frontansicht und FIG 16 eine Ansicht von "oben" auf die Alarmblitzleuchte 1.

FIG 17 und FIG 18 zeigen eine neunte Ausführungsform der erfindungsgemässen Alarmblitzleuchte 1 in Wandmontage und mit einer einen Teil der Mantelfläche eines Zylinders umfassenden Leuchtfläche LF. FIG 17 zeigt dabei eine Seitenansicht und FIG 18 eine Frontansicht.

### Bezugszeichenliste

- 1: Blitzleuchte, Gefahrenmelder
- 2: organische Leuchtdiode, OLED
- 3: Energiespeicher, Kondensator, Akkumulator, Batterie
- 4, 41, 42: Schaltelement, Transistor, FET
- 5: Steuereinheit, Mikrocontroller
- 6: Kommunikationsschnittstelle, Busanschaltung
- 7: Rauchmelder, Rauchgasmelder, Gasmelder
- 8: Detektoreinheit
- 9: Gehäuse
- 10: Gefahrenmeldeanlage
- 11: Gefahrenmeldezentrale
- 20: Schutzscheibe
- 21: Baueinheit, OLED-Modul
- AL: Alarmmeldung, Warnmeldung
- B: blauer Farbleuchtstoff
- BF: Befestigungsfläche
- BR: Blickrichtung
- C: Kennlinie gemäss UL-Norm für Deckenmontage
- E: elektrische Energie
- ELL: Kennlinie eines Ellipsoidstrahlers
- G: grüner Farbleuchtstoff
- H₁, H₂: Halbachse
- HR: Hohlraum
- I: Lichtintensität
- IF: Innenfläche, Innenseite
- IN: erster Steuerbefehl
- K(α_{H}), K(θ_{H}, θ_{V}): Konzentration von Leuchtfarbstoffen
- LAM: Kennlinie eines Lambert'schen Strahlers
- LF: Leuchtfläche, Aussenseite
- LI: Streulinse, Fresnel-Linse
- M: Mittelpunkt
- MF: Montagefläche, Wand, Decke
- ML: Melderlinie, Melderbus
- NOT: zweiter Steuerbefehl
- R: roter Farbleuchtstoff
- RED: rotes Licht
- SA: Anodenschicht
- SE: Emitterschicht
- SE1-SE4: Emitterteilschicht
- SF: Sockelbefestigungsfläche
- SK: Kathodenschicht
- SK1, SK2: Teilkathodenschicht
- SL: Lochleitungsschicht
- SO: Sockel
- ST: Trägerschicht
- T1, T2: Teilleuchtfläche
- SEMI: Kennlinie eines Halbkugelstrahlers
- WH: Kennlinie für horizontale Winkel gemäss UL-Norm für Wandmontage
- WV: Kennlinie für vertikale Winkel gemäss UL-Norm für Wandmontage
- WHITE: weisses Licht
- θ_{H}: Horizontaler Winkel
- θ_{V}: Vertikaler Winkel
- α_{V}: Vertikalwinkel
- ϕ: Umlaufwinkel

## Patentansprüche

1. Alarmblitzleuchte für eine Gefahrenmeldeanlage, welche aufweist eine Blitzlichtquelle (2) für die optische Alarmierung im Gefahrenfall, einen Energiespeicher (3) zur Speicherung elektrischer Energie (E), ein Schaltelement (4) sowie eine Steuereinheit (5) zur Freigabe der gespeicherten elektrischen Energie (E) vom Energiespeicher (3) über das Schaltelement (4) an die Blitzlichtquelle (2), und ein Gehäuse (9) mit einer gehäuseseitigen Befestigungsfläche (BF) zur direkten Wand- oder Deckenmontage oder zur Befestigung an einem Sockel (SO) zur mittelbaren Wand- oder Deckenmontage, wobei die Blitzlichtquelle (2) ein flächigleuchtendes Dünnschichtbauelement (2) aus organischen halbleitenden Materialien (OLED) ist und wobei das flächigleuchtende Dünnschichtbauelement (2) am Gehäuse (9) angebracht ist,
**dadurch gekennzeichnet, dass** das flächigleuchtende Dünnschichtbauelement (2) eine dem Gehäuse (9) gegenüberliegende Innenfläche (IF) und eine weg vom Gehäuse (9) gerichtete, nach aussen ragende gewölbte Leuchtfläche (LF) aufweist.

2. Alarmblitzleuchte nach Anspruch 1, wobei die nach aussen ragende gewölbte Leuchtfläche (LF) einen Teil der Oberfläche einer Kugel, eines Zylinders, eines Kegels, eines Ellipsoids, eines Paraboloids oder eines Hyperboloids umfasst.

3. Alarmblitzleuchte nach Anspruch 2, wobei die Wölbung des flächigleuchtenden Dünnschichtbauelements (2) dergestalt ist, dass dieses eine an die europäischen Norm EN 54-23 oder eine an die nordamerikanische Norm UL 1971 v3 angenäherte Abstrahlcharakteristik aufweist.

4. Alarmblitzleuchte nach einem der vorherigen Ansprüche, wobei das flächigleuchtende Dünnschichtbauelement (2) dazu ausgelegt ist, Blitzlicht mit einer gleichmässigen Leuchtdichte im Bereich von 10.000 cd/m² bis 200.000 cd/m², insbesondere von 25.000 cd/m² bis 100.000 cd/m², auszusenden.

5. Alarmblitzleuchte nach einem der vorherigen Ansprüche, wobei das flächigleuchtende Dünnschichtbauelement (2) eine Leuchtfläche (LF) mit einer Fläche im Bereich von 10 cm² bis 200 cm², insbesondere von 50 cm² bis 150 cm² aufweist.

6. Alarmblitzleuchte nach einem der vorherigen Ansprüche, wobei das flächigleuchtende Dünnschichtbauelement (2) eine Träger-, Anoden-, Lochleitungs-, Emitter- und Kathodenschicht (ST, SA, SL, SE, SK) aufweist, und wobei die Emitterschicht (SE) eine Konzentration von Leuchtfarbstoffen (R, G, B) aufweist, die bei elektrischer Erregung zumindest Licht im optisch sichtbaren Bereich emittieren.

7. Alarmblitzleuchte nach Anspruch 6, wobei die Emitterschicht (SE) eine von der Position auf der Leuchtfläche (LF) abhängige Konzentration von Leuchtfarbstoffen (R, G, B) und somit eine davon abhängige lokale Leuchtdichte aufweist.

8. Alarmblitzleuchte nach Anspruch 7, wobei das flächigleuchtende Dünnschichtbauelement (2) eine weg vom Gehäuse (9) gerichtete, nach aussen gewölbte Leuchtfläche (LF) aufweist und wobei die Emitterschicht (SE) eine derart von der Position abhängige lokale Leuchtdichte aufweist, dass das flächigleuchtende Dünnschichtbauelement (2) eine an die europäische Norm EN 54-23 oder eine an die nordamerikanische Norm UL 1971 v3 angenäherte Abstrahlcharakteristik aufweist.

9. Alarmblitzleuchte nach einem der vorherigen Ansprüche, mit einer dem flächigleuchtenden Dünnschichtbauelement (2) vorgeschalteten optischen Linse (LI) zur Streuung und/oder räumlichen Aufweitung des emittierten Lichts.

10. Alarmblitzleuchte nach Anspruch 6, wobei
- wobei die Kathodenschicht (SK) zwei bis vier elektrisch voneinander getrennte, benachbart angeordnete Teilkathoden (SK1, SK2) aufweist oder wobei die Anodenschicht (SA) zwei bis vier elektrisch voneinander getrennte Teilanoden aufweist, und
- wobei die Teilkathoden (SK1, SK2) respektive die Teilanoden über je ein zugeordnetes elektrisches Schaltelement (41, 42) mit der Steuereinheit (5) verbunden sind, sodass bei Ansteuerung eines Schaltelements (41, 42) eine jeweilige zugehörige Emitterteilschicht (SE1, SE2) als Teilleuchtfläche (T1, T2) Licht emittiert.

11. Alarmblitzleuchte nach Anspruch 10, wobei die Alarmblitzleuchte eine weg vom Gehäuse (9) gerichtete, nach aussen ragende, insbesondere nach aussen gewölbte Leuchtfläche (LF) aufweist und wobei die Emitterteilschichten (S1, S2) derart auf der Leuchtfläche (LF) räumlich verteilt angeordnet sind, dass bei elektrischer Ansteuerung der jeweiligen Emitterteilschicht (S1, S2) eine gerichtete Lichtemission in verschiedenen Richtungen erzielbar ist.

12. Alarmblitzleuchte nach einem der vorherigen Ansprüche, mit einer Empfangseinheit (6) zum Empfang eines ersten Steuersignals oder Steuerbefehls (IN) für die Steuereinheit (5), wobei die Steuereinheit (5) dazu eingerichtet ist, das flächigleuchtende Dünnschichtbauelement (2) mit einer durch das erste Steuersignal oder mit einer durch den ersten Steuerbefehl (IN) festgelegten Helligkeit, Blitzdauer und/oder Wiederholfrequenz anzusteuern.

13. Alarmblitzleuchte nach Anspruch 12, wobei das flächigleuchtende Dünnschichtbauelement (2) ein weissleuchtendes oder weissleuchtend ansteuerbares Dünnschichtbauelement ist, wobei die Empfangseinheit (6) zum Empfang eines zweiten Steuersignals oder Steuerbefehls (NOT) eingerichtet ist und wobei die Steuereinheit (5) dazu eingerichtet, bei einem Empfang eines zweiten Steuersignals oder Steuerbefehls (NOT) das flächigleuchtende Dünnschichtbauelement (2) mit Dauerlicht mit einer reduzierten Leuchtdichte von maximal 4000 cd/m², insbesondere von maximal 2000 cd/m², für eine Notbeleuchtung anzusteuern.

14. Gefahrenmeldeanlage mit einer Gefahrenmeldezentrale (11), mit einer daran angeschlossenen Melderlinie (ML) und mit einer Mehrzahl von an der Melderlinie (ML) angeschlossenen Alarmblitzleuchten (1) nach Anspruch 12 oder 13, wobei die Alarmblitzleuchten (1) jeweils eine Empfangseinheit (6) zum Empfang von elektrischer Energie (E) und/oder von Steuerbefehlen (IN, NOT) von der Melderlinie (ML) aufweisen.

15. Gefahrenmeldeanlage mit einer funkgestützten Gefahrenmeldezentrale und mit einer Mehrzahl über Funk an der Gefahrenmeldezentrale angemeldeter funkgestützter Alarmblitzleuchten (1) nach Anspruch 12 oder 13, wobei die Alarmblitzleuchten (1) jeweils eine Batterie und/oder Akkumulator zur elektrischen Energieversorgung der Alarmblitzleuchte (1) sowie eine Funkempfangseinheit (6) zum Empfang von Steuerbefehlen (IN, NOT) von der funkgestützten Gefahrenmeldezentrale aufweisen.

## Claims

1. Visual alarming device for a hazard detection system, which has a flashing light source (2) for the visual alarm in the event of a hazard, an energy storage device (3) for storing electrical energy (E), a switching element (4) as well as a control unit (5) for releasing the stored electrical energy (E) from the energy storage device (3) to the flashing light source (2) via the switching element (4), and a housing (9) with a housing-side mounting surface (BF) for direct wall or ceiling mounting or for mounting on a base (SO) for indirect wall or ceiling mounting, wherein the flashing light source (2) is planarly luminous thin-layer component (2) made of organic semiconducting materials (OLED) and wherein the planarly luminous thin-layer component (2) is attached to the housing (9),
**characterised in that** the planarly luminous thin-layer component (2) has an inner surface (IF) opposite the housing (9) and an outwardly protruding, curved luminous surface (LF) which is directed away from the housing (9).

2. Visual alarming device according to claim 1, wherein the outwardly protruding, curved luminous area (LF) comprises part of the surface of a sphere, a cylinder, a cone, an ellipsoid, a paraboloid or a hyperboloid.

3. Visual alarming device according to claim 2, wherein the curvature of the planarly luminous thin-layer component (2) is such that it has an emission characteristic which approximates the European Standard EN 54-23 or the North American Standard UL 1971 v3.

4. Visual alarming device according to one of the preceding claims, wherein the planarly luminous thin-layer component (2) is designed to send out flashing light with a uniform luminance in the range of from 10,000 cd/m² to 200,000 cd/m², in particular from 25,000 cd/m² to 100,000 cd/m².

5. Visual alarming device according to one of the preceding claims, wherein the planarly luminous thin-layer component (2) has a luminous surface (LF) with an area in the range of from 10 cm² to 200 cm², in particular from 50 cm² to 150 cm².

6. Visual alarming device according to one of the preceding claims, wherein the planarly luminous thin-layer component (2) has a carrier layer, anode layer, hole transport layer, emitter layer and cathode layer (ST, SA, SL, SE, SK), and wherein the emitter layer (SE) has a concentration of luminous dyes (R, G, B) which at least emit light in the visible range when electrically excited.

7. Visual alarming device according to claim 6, wherein the emitter layer (SE) has a concentration of luminous dyes (R, G, B) which is dependent upon the position on the luminous surface (LF) and thus a local luminance which is dependent thereupon.

8. Visual alarming device according to claim 7, wherein the planarly luminous thin-layer component (2) has an outwardly curved luminous surface (LF) which is directed away from the housing (9) and wherein the emitter layer (SE) has a local luminance which is dependent upon position, such that the planarly luminous thin-layer component (2) has an emission characteristic which approximates the European Standard EN 54-23 or the North American Standard UL 1971 v3.

9. Visual alarming device according to one of the preceding claims, with an optical lens (LI) for scattering and/or spatially expanding the emitted light connected upstream of the planarly luminous thin-layer component (2).

10. Visual alarming device according to claim 6, wherein
- the cathode layer (SK) has two to four partial cathodes (SK1, SK2) which are electrically isolated from one another and arranged next to one another or wherein the anode layer (SA) has two to four partial anodes which are electrically isolated from one another, and
- the partial cathodes (SK1, SK2) or the partial anodes, respectively, are connected to the control unit (5) via an assigned electrical switching element (41, 42) in each case, so that when a switching element (41, 42) is actuated, a respective associated emitter partial layer (SE1, SE2) emits light as a partial luminous area (T1, T2).

11. Visual alarming device according to claim 10, wherein the visual alarming device has an outwardly protruding, in particular outwardly curved luminous surface (LF) which is directed away from the housing (9) and wherein the emitter partial layers (S1, S2) are arranged such that they are spatially distributed on the luminous surface (LF) such that, when the respective emitter partial layer (S1, S2) is electrically actuated, it is possible to achieve a targeted light emission in various directions.

12. Visual alarming device according to one of the preceding claims, with a receiving unit (6) for receiving a first control signal or control command (IN) for the control unit (5), wherein the control unit (5) is configured to actuate the planarly luminous thin-layer component (2) with a brightness, flash duration and/or repetition frequency which is stipulated by the first control signal or by the first control command (IN) .

13. Visual alarming device according to claim 12, wherein the planarly luminous thin-layer component (2) is a thin-layer component which illuminates white or can be actuated to illuminate white, wherein the receive unit (6) is configured to receive a second control signal or control command (NOT) and wherein the control unit (5) is configured, on receiving a second control signal or control command (NOT), to actuate the planarly luminous thin-layer component (2) with continuous light with a reduced luminance of a maximum of 4000 cd/m², in particular of a maximum of 2000 cd/m², for emergency lighting.

14. Hazard detection system with a central alarm control unit (11), with a detector line (ML) connected thereto and with a plurality of visual alarming devices (1) according to claim 12 or 13 connected to the detector line (ML), wherein the visual alarming devices (1) each have a receiving unit (6) for receiving electrical energy (E) and/or control commands (IN, NOT) from the detector line (ML).

15. Hazard detection system with a wireless central alarm control unit and with a plurality of wireless visual alarming devices (1) according to claim 12 or 13 which report to the central alarm control unit by radio, wherein the visual alarming devices (1) each have a battery and/or rechargeable battery for supplying electrical power to the visual alarming device (1), as well as a radio receiving unit (6) for receiving control commands (IN, NOT) from the wireless central alarm control unit.

## Revendications

1. Lampe d'alarme à flash pour une installation de signalisation de danger, qui comprend une source de lumière à flash (2) pour une alarme optique en cas de danger, un accumulateur d'énergie (3) pour l'accumulation d'énergie électrique (E), un élément de commutation (4) ainsi qu'une unité de commande (5) pour la libération de l'énergie électrique accumulée (E) par l'accumulateur d'énergie (3) par l'intermédiaire de l'élément de commutation (4) vers la source de lumière à flash (2) et un boîtier (9) avec une surface de fixation côté boîtier (BF) pour le montage direct sur un mur ou un plafond ou pour la fixation à un socle (SO) pour un montage indirect sur un mur ou un plafond, dans laquelle la source de lumière à flash (2) est un composant en couche mince à surface lumineuse (2) constitué de matériaux semiconducteurs organiques (OLED) et dans laquelle le composant en couche mince à surface lumineuse (2) est monté sur le boîtier (9),
**caractérisé en ce que** le composant en couche mince à surface lumineuse (2) comprend une surface interne (IF) en face du boîtier (9) et une surface lumineuse incurvée (LF) orientée dans la direction opposée au boîtier (9) et dépassant vers l'extérieur.

2. Lampe d'alarme à flash selon la revendication 1, dans laquelle la surface lumineuse bombée (LF) dépassant vers l'extérieur comprend une partie de la surface d'une sphère, d'un cylindre, d'un cône, d'un ellipsoïde, d'un paraboloïde ou d'un hyperboloïde.

3. Lampe d'alarme à flash selon la revendication 2, dans laquelle la courbure du composant en couche mince à surface lumineuse (2) est telle que celui-ci présente une caractéristique d'émission approchant de la norme européenne EN 54-23 ou la norme nord-américaine UL 1971 v3.

4. Lampe d'alarme à flash selon l'une des revendications précédentes, dans laquelle le composant en couche mince à surface lumineuse (2) est conçu pour émettre une lumière flash avec une densité lumineuse homogène de l'ordre de 10 000 cd/m² à 200 000 cd/m², plus particulièrement de 25 000 cd/m² à 100 000 cd/m².

5. Lampe d'alarme à flash selon l'une des revendications précédentes, dans laquelle le composant en couche mince à surface lumineuse (2) comprend une surface lumineuse (LF) avec une superficie de l'ordre de 10 cm² à 200 cm², plus particulièrement de 50 cm² à 150 cm².

6. Lampe d'alarme à flash selon l'une des revendications précédentes, dans laquelle le composant en couche mince à surface lumineuse (2) comprend une couche de support, d'anode, de conduction, d'émetteur et de cathode (ST, SA, SL, SE, SK) et dans laquelle la couche d'émetteur (SE) présente une concentration en colorants fluorescents (R, G, B) qui émettent, lors d'une excitation électrique, au moins une lumière dans le domaine visible.

7. Lampe d'alarme à flash selon la revendication 6, dans laquelle la couche d'émetteur (SE) présente une concentration en colorants fluorescents (R, G, B) et donc une densité lumineuse locale dépendant de celle-ci, qui dépend de la position sur la surface lumineuse (LF).

8. Lampe d'alarme à flash selon la revendication 7, dans laquelle le composant en couche mince à surface lumineuse (2) comprend une surface lumineuse (LF) orientée dans la direction opposée au boîtier (9) et incurvée vers l'extérieur et dans laquelle la couche d'émetteur (SE) présente une densité lumineuse dépendant de la position, telle que le composant en couche mince à surface lumineuse (2) présente une caractéristique d'émission approchant de la norme européenne EN 54-23 ou la norme nord-américaine UL 1971 v3.

9. Lampe d'alarme à flash selon l'une des revendications précédentes, avec une lentille optique (LI) branchée en amont du composant en couche mince à surface lumineuse (2), pour la diffusion et/ou l'élargissement dans l'espace de la lumière émise.

10. Lampe d'alarme à flash selon la revendication 6, dans laquelle
- la couche de cathode (SK) comprend deux à quatre cathodes partielles (SK1, SK2) adjacentes et isolées électriquement entre elles ou dans laquelle la couche d'anode (SA) comprend deux à quatre anodes partielles isolées électriquement entre elles et
- dans laquelle les cathodes partielles (SK1, SK2) respectivement les anodes partielles, sont reliées chacune par l'intermédiaire d'un élément de commutation (41, 42) correspondant, avec l'unité de commande (5), de façon à ce que, lors du contrôle d'un élément de commutation (41, 42), une couche partielle d'émetteur (SE1, SE2) correspondante émette une lumière en tant que surface lumineuse partielle (T1, T2).

11. Lampe d'alarme à flash selon la revendication 10, dans laquelle la lampe d'alarme à flash comprend une surface lumineuse (LF) incurvée, orientée dans la direction opposée au boîtier (9) et dépassant vers l'extérieur et dans laquelle les couches partielles d'émetteur (S1, S2) sont réparties spatialement sur la surface lumineuse (LF) de façon à ce que, lors d'un contrôle électrique de la couche partielle d'émetteur (S1, S2) correspondante, une émission de lumière orientée puisse être obtenue dans différentes directions.

12. Lampe d'alarme à flash selon l'une des revendications précédentes, avec une unité de réception (6) pour la réception d'un premier signal de commande ou d'une première instruction de commande (IN) pour l'unité de commande (5), dans laquelle l'unité de commande (5) est conçue pour contrôler le composant en couche mince à surface lumineuse (2) avec une luminosité, une durée du flash et/ou une fréquence de répétition déterminée par le premier signal de commande ou par la première instruction de commande (IN).

13. Lampe d'alarme à flash selon la revendication 12, dans laquelle le composant en couche mince à surface lumineuse (2) est un composant en couche mince émettant une lumière blanche ou pouvant être contrôlé pour émettre une lumière blanche, dans laquelle l'unité de réception (6) est conçue pour la réception d'un deuxième signal de commande ou d'une deuxième instruction de commande (NOT) et dans laquelle l'unité de commande (5) est conçue pour contrôler, lors d'une réception d'un deuxième signal de commande ou d'une deuxième instruction de commande (NOT), le composant en couche mince à surface lumineuse (2) avec une lumière permanente avec une densité lumineuse réduite de 4 000 cd/m² maximum, plus particulièrement de 2 000 cd/m² maximum, pour un éclairage de secours.

14. Installation de signalisation de danger avec une centrale de signalisation de danger (11), avec une ligne de signalisation (ML) branchée à celle-ci et avec une pluralité de lampes d'alarme à flash (1) selon la revendication 12 ou 13, branchées à la ligne de signalisation (ML), dans laquelle les lampes d'alarme à flash (1) comprennent chacune une unité de réception (6) pour la réception d'énergie électrique (E) et/ou d'instructions de commande (IN, NOT) provenant de la ligne de signalisation (ML).

15. Installation de signalisation de danger avec une centrale de signalisation de danger contrôlée par radio et avec une pluralité de lampes d'alarme à flash (1) selon la revendication 12 ou 13, connectées par radio à la centrale de signalisation de danger, dans laquelle les lampes d'alarme à flash (1) comprennent chacune une batterie et/ou un accumulateur pour l'alimentation en énergie électrique de la lampe d'alarme à flash (1) ainsi qu'une unité de réception radio (6) pour la réception d'instructions de commande (IN, NOT) provenant de la centrale de signalisation de danger par radio.
